# EUROPÄISCHE PATENTSCHRIFT

(11) **EP 1 132 929 B1**
(45) Veröffentlichungstag und Bekanntmachung des Hinweises auf die Patenterteilung: **16.07.2008**
(21) Anmeldenummer: 01104992.1
(22) Anmeldetag: 01.03.2001
(51) Int. Cl.: H01F 7/16

(54) **Permanent magnetischer Antrieb für ein elektrisches Schaltgerät**
Permanent magnetic drive for an electrical switching device
Entraînement à aimant permanent pour dispositif de commutation électrique

(30) Priorität: 10.03.2000 DE 10011342
(43) Veröffentlichungstag der Anmeldung: 12.09.2001
(73) Patentinhaber: ABB Technology AG, 8050 Zurich (CH)
(72) Erfinder: Dullni, Edgar, Dr., 40880 Ratingen (DE); Reuber, Christian, Dr., 47877 Willich (DE); McKean, Brian A. R., Ruddington, Nothingham NG 11, GEP (GB)
(74) Vertreter: Schmidt, Karl Michael

(56) Entgegenhaltungen:
- EP-A- 0 580 285
- GB-A- 1 594 578
- PATENT ABSTRACTS OF JAPAN vol. 1995, no. 05, 30. Juni 1995 (1995-06-30) & JP 07 037461 A (FUJI ELECTRIC CO LTD;OTHERS: 02), 7. Februar 1995 (1995-02-07)

## Beschreibung

Die Erfindung betrifft einen permanent magnetischen Antrieb für ein elektrisches Schaltgerät.

Ein derartiger elektromagnetischer Antrieb ist beispielsweise aus der DE 197 09 089 A1 bekannt geworden.

Dieser permanent magnetische Antrieb besitzt ein geschlossenes, ringförmiges Joch, welches aus lamellierten Blechen zusammengesetzt ist und zwei im Abstand zueinander verlaufende Längsstege aufweist, an denen aufeinanderzuweisend zwei Polschuhe angeformt sind. Parallel zu den Längsstegen verläuft ein Anker und zwischen den freien Enden der Polschuhe und dem Anker befinden sich zwei Permanentmagnete. Beidseitig zu den Permanentmagneten sind Spulen angeordnet, und je nach Ansteuerung der Spulen wird der Anker aus einer Stellung in eine zweite Stellung verbracht, in dem durch die Spulen magnetische Felder im Joch erzeugt werden, die mit den Permanentmagnetfeldern zusammenwirken, um eine hin und her Bewegung zu erzeugen.

Der Anker besitzt stirnseitig zwei Fortsätze, die in den Querstegen des Joches geführt sind; der eine der Fortsätze durchgreift den benachbarten Quersteg und ist mit dem beweglichen Kontaktstengel eines Vakuumschalters verbunden.

Wenn der hier beschriebene, als bistabiler Aktuator bezeichnete Antrieb für unterschiedliche Bemessungs-Kurzschlußausschaltströme angepaßt werden soll, dann wird die Breite variiert, in dem parallel zu den einzelnen Lamellenblechen beidseitig weitere Lamellenbleche angebracht werden. Für große Bemessungs-Kurzschlußausschaltströme ergeben sich allerdings unvorteilhaft große und schwere Akutatoren auf Grund der vergrößerten Anzahl der Lamellenbleche.

Aufgabe der Erfindung ist es, den permanent magnetischen Antrieb der eingangs genannten Art so weiter zu verbessern, daß er auch für größere Bemessungs-Kürzschlußausschaltströme verwendet werden kann, ohne dabei die Breite zu verändern und damit das Gewicht wesentlich zu vergrößern.

Diese Aufgabe wird erfindungsgemäß gelöst durch die Merkmale des Anspruches 1.

Danach wird erfindungsgemäß eine zweite Permanentmagnetanordnung mit einem beweglichen Teil vorgesehen, wobei das bewegliche Teil mit dem Anker verbunden ist, so daß durch die zweite Permanentmagnetanordnung der Anker in Richtung Einschalten bewegt und beaufschlagt ist.

Weitere vorteilhafte Ausgestaltungen und Verbesserungen der Erfindung ergeben sich aus den weiteren Unteransprüchen.

Anhand der Zeichnung, in der zwei Ausführungsbeispiele der Erfindung dargestellt sind, sollen die Erfindung selbst sowie weitere vorteilhafte Ausgestaltungen und Verbesserungen und weitere Vorteile näher erläutert und beschrieben werden.

Es zeigen
- Fig 1 und 2: eine erste Ausführungsform eines permanent magnetischen Antriebes in zwei Schaltstellungen und
- Fig 3: eine Variante für den permanent magnetischen Antrieb.

Die Fig 1 zeigt eine Ansicht eines permanent magnetischen Antriebs 10. Dieser permanent magnetische Antrieb 10 besitzt ein als Ring geschlossenes Joch 11, welches aus Lamellenblechen zusammengesetzt ist, wobei die Lamellenbleche senkrecht zur Zeichenebene aufgeschichtet sind. Das Joch 11 umfaßt zwei parallel zueinanderverlaufende Längsstege 12 und 13 sowie senkrecht dazu verlaufende Querstege 14 und 15. Etwa im mittleren Bereich der Längsstege 12 und 13 sind aufeinanderzu vorspringend Polschuhe 16 und 17 angeformt, die in einem weiter unten definierten Abstand voneinander enden.

Senkrecht zu den Querstegen 14 und 15 und in deren Mittelachse ist ein Anker 18 verschiebbar angeordnet, der beispielsweise so ausgebildet sein kann wie in der DE 197 09 089 A1 beschrieben. Dieser Anker 18 ist über Ankerführungselemente 19 und 20, die Führungselemente 21 und 22 in den Querstegen 14 und 15 durchgreifen, im Magnetjoch 11 geführt.

Zwischen den Querstegen 14 bzw. 15 und den Polschuhen 16, 17 sind Spulen 23, 24 eingesetzt. In den Zwischenbereich zwischen dem Anker 18 und den freien inneren Enden der Polschuhe 16 und 17 sind Permanentmagnete 25 und 26 eingesetzt, die mit den Spulen 23 und 24 in bestimmter Weise zusammenwirken.

An dem Führungsfortsatz 20 schließt der bewegliche Kontaktstengel eines Vakuumsschalters an, wie aus der oben erwähnten deutschen Offenlegungsschrift bekannt geworden ist.

Bei Erregung der Spule 24 wird der Anker aus der in Fig 1 gezeigten Stellung in die in Fig 2 gezeigte Stellung entsprechend der Doppelpfeilrichtung P verschoben, wobei die Fig 1 die sogenannte Ausschaltstellung und die Fig 2 die Einschaltstellung zeigt: Bei der Ausschaltstellung befindet sich der Anker 18 an dem Quersteg 14, der dem Kontaktstengel entgegengesetzt liegt, wogegen bei der Einschaltstellung der Anker 18 gegen den dem Schaltgerät benachbarten Quersteg 15 anliegt.

Ein derartiger permanent magnetischer Antrieb ist für einen bestimmten Bemessungs-Kurzschlußausschaltstrom angepaßt; sollen höhere Ausschaltströme geschaltet werden können, sind größere Kräfte aufzubringen. Dazu ist es erforderlich, beidseitig zu dem Joch mehr Lamellenbleche unterzubringen, wobei die Lamellenbleche senkrecht zur Zeichenebene gestapelt werden.

Zur Verbesserung und zur Vereinfachung des Antriebes ist eine zweite Permanentmagnetanordnung 27 vorgesehen, die ein Gehäuse 28 aufweist, das als Rückschlußgehäuse dient und aus magnetischem Material hergestellt ist. Das Gehäuse 28 besitzt zwei Vertiefungen 29 und 30, in denen Permanentmagnete 31 und 32 eingesetzt sind; die Permanentmagnete können auch ringförmig ausgebildet sein, wobei die Vertiefung 29, 30 eine Ringvertiefung sein kann. Das Gehäuse 28 ist mit dem Führungszapfen 19 fest verbunden und zwischen den Permanentmagneten 31 und 32 und der Außenfläche des Quersteges 14 befindet sich kein weiteres zusätzliches Bauelement.

Wenn nun der Antrieb aus der in Fig 1 gezeigten Ausschaltstellung in die in Fig 2 dargestellte Einschaltstellung verbracht wird, dann bewegen sich die Permanentmagnete 31 und 32 auf den oberen Quersteg 14 des Joches 11 zu, wobei die Magnetanordnung 27 mechanische Energie an das Antriebssystem des Leistungsschalters zusätzlich mit abgibt, da die Magnetanordnung 27 von dem Quersteg 14 angezogen wird. Außerdem erhöht in der eingeschalteten Stellung, siehe Fig 2, der Zusatzmagnet die statische Haltekraft, die bei einem Vakuum-Leistungschalter für das Zusammendrücken von Kontaktdruckfedern erforderlich ist. Da die Kraft, die von den Kontaktdruckfedern erzeugt werden soll, von dem Bemessungs-Kurzschlußausschaltstrom abhängt, ist es mit der zweiten Permanentmagnetanordnung möglich, einen beispielsweise für einen Bemessungskurzschlußausschaltstrom von 31,5 kA bemessenen Aktuator ohne zusätzliche Lamellenbleche auch für einen Kurzschlußausschaltstrom von 40 kA zu benutzen.

Zwischen dem Führungszapfen 19 und dem Gehäuse 28 kann ein entsprechendes Einstellgewinde vorgesehen sein, so daß der Luftspalt, der sich in der Stellung gemäß Fig. 2 zwischen dem Gehäuse 28 und dem oberen Quersteg 14 ergibt, dadurch variiert werden kann. Derartige Einstellelemente sind Gewindespindeln mit Mutter und Kontermutter, wobei die Mutter gleichzeitig das Gehäuse 28 sein kann, nicht bekannt.

Da bei der Ausführung nach den Figuren 1 und 2 die Permanentmagnete 31, 32 in Bewegung sind und im Falle einer Ausschalthandlung auch stoßend gegen den oberen Quersteg 14 aufschlagen, ist es sinnvoll, eine Lösung gemäß Fig 3 zu verwenden. Am oberen Quersteg 14 des Joches 11, auf dessen Außenseite, ist ein U-förmiges Halteelement 35 vorgesehen bzw. befestigt, dessen Schenkel 36, 37 von dem Quersteg 14 weg vorspringen. Das Halteelement kann auch ringförmig ausgeführt sein. Zwischen die Schenkel 36 und 37 ist ein Permanentmagnet 38 eingesetzt, der mittels mechanischer Verbindungen, beispielsweise einer Mutter 39 gegen den Boden des U-förmigen Halteelementes 35 festgeschraubt ist. Der Permanentmagnet 38 kann auch ringförmig ausgeführt sein. Mit dem Führungszapfen 19 über ein Verbindungszapfen 41 ist ein Rückschlußteil 40 verbunden, welches entsprechend der Doppel-Pfeilrichtung P bewegbar ist, so daß in der in Fig 3 gezeigten Stellung der Permanentmagnet 38 keine Wirkung besitzt, wogegen beim Auftreffen des Rückschlußteiles 40 auf die freien Enden der Schenkel 36 und 37 eine entsprechende Magnetflußverteilung ergibt, die in gleicher Weise dazu beiträgt, die Einschaltbewegung zu unterstützen und die statische Haltekraft zu erhöhen. Bei der Anordnung gemäß Fig 3 ist der Permanentmagnet 38 unbeweglich und ortsfest angeordnet; dadurch ist er stoßender Belastung nicht bzw. nur einer geringfügig stoßenden Belastung unterworfen was für die Lebensdauer des Permanentmagneten auch Vorteile besitzt.

## Patentansprüche

1. Permanent magnetischer Antrieb (10) für ein elektrisches Schaltgerät, insbesondere für einen Vakuumleistungsschalter, mit einem lamellierten, rechteckförmigen Joch (11), in dem ein Anker (18) linear geführt ist, der mit dem beweglichen Kontaktstück des Schaltgerätes gekuppelt ist, mit am Joch aufeinander zuweisenden Polschuhen (16,17) die zum Anker hin vorspringen, mit einer ersten Permanentmagnetanordnung (25,26) deren Permanentmagnete zwischen den Polschuhen und dem Anker angeordnet sind, und mit zwei beidseitig zu dem Permanentmagneten angeordneten Spulen (23,24) die im Joch und Anker eine den durch den Permanentmagneten erzeugten magnetischen Fluß zusammenwirken, **dadurch gekennzeichnet, daß** eine zweite Permanentmagnetanordnung (27) mit einem beweglichen Teil vorgesehen ist, das ist mit dem Anker (18) verbunden ist (19), so daß durch die zweite Permanentmagnetanordnung der Anker in Richtung Einschalten bewegt und beaufschlagt ist.

2. Antrieb nach Anspruch 1, **dadurch gekennzeichnet, daß** die zweite Permanentmagnetanordnung außerhalb des Joches angeordnet ist.

3. Antrieb nach Anspruch 2, **dadurch gekennzeichnet, daß** die zweite Permanentmagnetanordnung auf der der Kupplungsstelle zwischen dem beweglichen Kontaktstück und dem Anker entgegengesetzt liegenden Jochseite angeordnet ist.

4. Antrieb nach Anspruch 3, **dadurch gekennzeichnet, daß** der Permanent-magnet in einem Gehäuseteil untergebracht ist, das mit dem Anker verbunden ist, so daß der Permanentmagnet der zweiten Permanentmagnetanordnung mit dem Anker beweglich ist.

5. Antrieb nach Anspruch 3, **dadurch gekennzeichnet, daß** der Permanent-magnet der zweiten Permanentmagnetanordnung ortsfest in einem ersten Rückschlußelement festgelegt ist und daß mit dem ersten Rückschlußelement ein zweites bewegliches Rückschlußelement zusammenwirkt, das mit dem Anker fest verbunden ist.

6. Antrieb nach einem der Ansprüche 4 und 5, **dadurch gekennzeichnet, daß** wenigstens das erste Rückschlußelement U-förmig ausgebildet ist und das zweite Rückschlußelement die freien Schenkel des ersten Rückschlußelementes überdeckt.

7. Antrieb nach einem der Ansprüche 4 und 5, **dadurch gekennzeichnet, daß** wenigstens das zweite Rückschlußelement U-förmig ist.

8. Antrieb nach einem der vorigen Ansprüche, **dadurch gekennzeichnet, daß** zwischen der zweiten Permanentmagnetanordnung und dem Joch ein Luftspalt vorgesehen ist.

9. Antrieb nach einem der Ansprüche 1 bis 7, **dadurch gekennzeichnet, daß** zwischen den Rückschlußelementen selbst ein Luftspalt vorgesehen ist.

10. Antrieb nach einem der Ansprüche 8 und 9, **dadurch gekennzeichnet, daß** die Luftspalte einstellbar sind.

## Claims

1. Permanent-magnet drive (10) for an electric switching device, in particular for a vacuum circuit breaker, having a laminated, rectangular yoke (11) in which an armature (18) which is coupled to the moving contact piece of the switching device is linearly guided, having pole shoes (16, 17) pointing towards each other on the yoke, which protrude towards the armature, having a first permanent-magnet arrangement (25, 26), the permanent magnets of which are arranged between the pole shoes and the armature, and having two coils (23, 24), which are arranged on both sides of the permanent magnet and interact with a magnetic flux generated in the yoke and armature by the permanent magnet, **characterized in that** a second permanent-magnet arrangement (27) having a movable part is provided, the said part being connected (19) to the armature (18) such that, by means of the second permanent-magnet arrangement, the armature is moved and loaded in the "on" direction.

2. Drive according to Claim 1, **characterized in that** the second permanent-magnet arrangement is arranged outside the yoke.

3. Drive according to Claim 2, **characterized in that** the second permanent-magnet arrangement is arranged on the side of the yoke located opposite the coupling point between the moving contact piece and the armature.

4. Drive according to Claim 3, **characterized in that** the permanent magnet is accommodated in a housing part which is connected to the armature, so that the permanent magnet of the second permanent-magnet arrangement can move with the armature.

5. Drive according to Claim 3, **characterized in that** the permanent magnet of the second permanent-magnet arrangement is fixed in a stationary position in a first return path element, and **in that** a second movable return path element, which is firmly connected to the armature, interacts with the first return path element.

6. Drive according to one of Claims 4 and 5, **characterized in that** at least the first return path element is U-shaped and the second return path element overlaps the free limbs of the first return path element.

7. Drive according to one of Claims 4 and 5, **characterized in that** at least the second return path element is U-shaped.

8. Drive according to one of the preceding claims, **characterized in that** an air gap is provided between the second permanent-magnet arrangement and the yoke.

9. Drive according to one of Claims 1 to 7, **characterized in that** an air gap is provided between the return path elements themselves.

10. Drive according to one of Claims 8 and 9, **characterized in that** the air gaps are adjustable.

## Revendications

1. Entraînement magnétique permanent (10) pour appareil de commutation électrique, en particulier pour un commutateur de puissance sous vide, qui présente une culasse lamellée (11) de forme rectangulaire dans laquelle un induit (18) est guidé linéairement et est accouplé à la pièce mobile de contact de l'appareil de commutation, des épanouissements polaires (16, 17) tournés l'un vers l'autre sur la culasse et qui débordent vers l'induit, un premier agencement (25, 26) d'aimants permanents dont les aimants permanents sont disposés entre les épanouissements polaires et l'induit, et deux bobines (23, 24) disposées de chaque côté de l'aimant permanent et qui coopèrent avec le flux magnétique créé par l'aimant permanent dans la culasse et l'induit, **caractérisé en ce qu'**un deuxième agencement (27) d'aimants permanents qui présente une partie mobile est prévu et est relié (19) à l'induit (18) de telle sorte que l'induit soit déplacé et sollicité dans la direction du branchement par le deuxième agencement d'aimants permanents.

2. Entraînement selon la revendication 1, **caractérisé en ce que** le deuxième agencement d'aimants permanents est disposé à l'extérieur de la culasse.

3. Entraînement selon la revendication 2, **caractérisé en ce que** le deuxième agencement d'aimants permanents est disposé sur le côté de la culasse situé face à l'emplacement d'accouplement de la pièce de contact mobile et l'induit.

4. Entraînement selon la revendication 3, **caractérisé en ce que** l'aimant permanent est installé dans une pièce de boîtier reliée à l'induit de telle sorte que l'aimant permanent du deuxième système d'aimants permanents peut être déplacé avec l'induit.

5. Entraînement selon la revendication 3, **caractérisé en ce que** l'aimant permanent du deuxième agencement d'aimants permanents est immobilisé dans un premier élément de rétroaction et **en ce qu'**un deuxième élément mobile de rétroaction relié solidairement à l'induit coopère avec le premier élément de rétroaction.

6. Entraînement selon l'une des revendications 4 et 5, **caractérisé en ce qu'**au moins le premier élément de rétroaction est configuré en forme de U et **en ce que** le deuxième élément de rétroaction recouvre les branches libres du premier élément de rétroaction.

7. Entraînement selon l'une des revendications 4 et 5, **caractérisé en ce qu'**au moins le deuxième élément de rétroaction est en forme de U.

8. Entraînement selon l'une des revendications précédentes, **caractérisé en ce qu'**un entrefer est prévu entre le deuxième agencement d'aimants permanents et la culasse.

9. Entraînement selon l'une des revendications 1 à 7, **caractérisé en ce qu'**un entrefer est prévu entre les éléments de rétroaction proprement dits.

10. Entraînement selon l'une des revendications 8 et 9, **caractérisé en ce que** l'entrefer est ajustable.
